# EUROPÄISCHE PATENTSCHRIFT

(11) **EP 1 393 337 B1**
(45) Veröffentlichungstag und Bekanntmachung des Hinweises auf die Patenterteilung: **12.04.2006**
(21) Anmeldenummer: 02726096.7
(22) Anmeldetag: 21.05.2002
(51) Int. Cl.: H01H 71/24

(54) **SCHALTGERÄT MIT EINEM ELEKTROMAGNETISCHEN AUSLÖSER**
SWITCHGEAR COMPRISING AN ELECTROMAGNETIC TRIPPING DEVICE
COMMUTATEUR A DECLENCHEUR ELECTROMAGNETIQUE

(30) Priorität: 01.06.2001 DE 10126851
(43) Veröffentlichungstag der Anmeldung: 03.03.2004
(73) Patentinhaber: SIEMENS AKTIENGESELLSCHAFT, 80333 München (DE)
(72) Erfinder: LEITL, Wolfgang, 93173 Wenzenbach (DE); WEBER, Christoph, 84061 Ergoldsbach (DE)
(86) Internationale Anmeldenummer: PCT/DE2002/001824
(87) Internationale Veröffentlichungsnummer: WO 2002/099830

(56) Entgegenhaltungen:
- DE-A- 19 735 413
- GB-A- 2 286 486
- US-A- 4 400 670
- US-A- 4 470 028

## Beschreibung

Die Erfindung betrifft ein Schaltgerät mit einem elektromagnetischen Auslöser gemäß dem Oberbegriff des Anspruchs 1.

Ein Schaltgerät mit einem elektromagnetischen Auslöser kommt beispielsweise in der Steuer-, Schalt- und Befehlstechnik zum Einsatz. Als Schaltgerät dienen z.B. ein Schütz, ein Relais, ein Leistungs-, ein Leitungs- oder auch ein Motorschutzschalter. Darüber hinaus kann die Technik des elektromagnetischen Auslösers in einem Reiheneinbaugerät mit einer Schaltfunktion Anwendung finden.

Ein derartiges Schaltgerät, insbesondere ein Leitungsschützschalter, ist aus der EP 0 412 953 A2 bekannt. Der Aufbau dieses Schaltgeräts und der des darin angeordneten elektromagnetischen Auslösers ist aufwendig und in seiner Ausgestaltung an festgelegte Einbaubedingungen geknüpft.

Auch das elektrische Schaltgerät gemäß der US 4,400,670 A weist einen komplexen Aufbau auf, wobei der Stößel der Spule in einem gehäusefremden Winkelelement gelagert bzw. geführt ist.

Auf Grund der gegenüber einem derartigen Schaltgerät hohen technischen und wirtschaftlichen Anforderungen, ist es die Aufgabe der vorliegenden Erfindung, zum einen die für das Schaltgerät und dessen Baugruppen benötigte Anzahl der Bauteile zu optimieren und zum anderen eine variable Anordnung bei einer zugleich möglichst großen Präzision hinsichtlich der Kinematik des elektromagnetischen Auslösers vorzusehen.

Gelöst wird die Aufgabe durch ein Schaltgerät mit einem elektromagnetischen Auslöser der eingangs genannten Art, bei dem erfindungsgemäß der Auslöseanker und/oder der Stößel und/oder die Auslösespule in von Teilen des Gehäuses gebildeten Lagern geführt zentriert und gelagert sind.

Die durch die Erfindung erzielbare Einsparung an Bauteilen und eine damit verbundene Reduzierung etwaiger Zeiten und Kosten für die Konstruktion, Fertigung, Montage und Lagerhaltung stehen hierbei im Vordergrund. Bedingt durch eine Entkopplung der einzelnen, miteinander wirkenden Bauteile, kommt eine Einsparung an Verbindungsmitteln wie auch ein die funktionellen Eigenschaften des elektromagnetischen Auslösers betreffender reibungsmindernder Effekt, positiv zum tragen.

Dabei sind die von Teilen des Gehäuses gebildeten Lager derart ausgestaltet, dass sie zur Führung, Zentrierung und Lagerung der Auslösespule und/oder des Auslöseankers und/oder des Stößels dienen. Eine vormals benötigte Isolierhülse zwischen der Auslösespule und dem Auslöseanker kann demnach vollständig entfallen, wodurch die thermischen Betriebsbedingungen günstig beeinflusst werden.

Mit Vorteil sind die Lager als Anformteil des Gehäuses ausgebildet. Damit ist eine einfache einstückige Baueinheit gegeben, die sich als Gieß- oder Pressteil herstellen lässt. Eine Kostenreduzierung bei der Fertigung und der Montage der einzelnen Bauteile kommt hierbei begünstigend zum tragen.

Als vorteilhaft erweist sich in diesem Zusammenhang die reduzierte Reibung zwischen den beweglichen Bauteilen, wie z.B. Auslöseanker mit Stößel und den zugehörigen Lagern oder Auslöseanker und Stößel. Hieraus ergibt sich wiederum ein verbessertes Ansprechverhalten des elektromagnetischen Auslösers. Nennenswert ist auch, dass mit der hierbei erzielten vereinfachten Baugruppenstruktur und der Eignung für eine manuelle wie auch automatische Fertigung eine Senkung der gesamten Herstellungskosten gegeben ist.

In einer weiteren Ausgestaltung ist zumindest eines der Lager als separates Gehäuseteil ausgebildet und im Gehäuse ortsveränderlich anordbar. Dadurch kann besonders vorteilhaft ein Einsatz verschiedener Baugrößen des elektromagnetischen Auslösers vorgenommen werden. Des Weiteren besteht die Option durch den Austausch der Lager verschiedene Lagerwerkstoffe einzusetzen, eine Justierung und einen Toleranzausgleich vorzunehmen sowie die Lagerposition so zu wählen, dass jeweils eine einzelne Baugruppe, insbesondere der elektromagnetische Auslöser, an verschiedene Funktionen anpassbar ist.

Zweckmäßigerweise besteht das Gehäuse aus zwei Gehäuseschalen. Somit kann eine einfache Abstimmung und Positionierung der Lagerung des Auslöseankers im Verhältnis zu einem im Schaltgerät angeordneten Schaltschloss bewirkt werden, da jeweils eine Gehäuseschale einstückig ausgeführt ist.

Vorzugsweise ist das Gehäuse aus Isolierstoff. Dabei kommen die isolierenden Eigenschaften des Isolierstoffs in soweit vorteilhaft zum tragen, als dass dieser vorhandenen Bestimmungen zum Berührungsschutz genügt und darüber hinaus eine elektrische und thermische Entkopplung zwischen den Bauteilen und -gruppen bewirkt.

Mit Vorteil sind der Magnetkern, ein Zwischenstück und das Magnetjoch als einstückige Baueinheit ausgebildet. Die dabei entstehende Baueinheit trägt vorteilhaft zu einer Reduzierung der Montagezeit des elektromagnetischen Auslösers bei.

Weitere Vorteile und Details der Erfindung werden nachfolgend beispielhaft anhand der Zeichnung näher erläutert. Es zeigen:
- FIG 1: ein Schaltgerät mit einem elektromagnetischen Auslöser und mit von Teilen des Gehäuses gebildeten Lagern in einer Seitenansicht, und
- FIG 2: ein weiteres Schaltgerät mit einem elektromagnetischen Auslöser und mit von separaten Gehäuseteilen gebildeten, ortsveränderlichen Lagern in einer Seitenansicht.

Im nachfolgenden Text sind gleiche Teile der Figuren mit gleichen Bezugszeichen oder sinngemäß mit ähnlichen Bezugszeichen versehen.

Auf die Funktion des Schaltgeräts wird nicht näher eingegangen, da diese aus dem Stand der Technik hinlänglich bekannt ist. Dies betrifft insbesondere die elektrische Aktivierung eines Auslösers und die mechanische Kopplung mit einem Schaltschloss.

In FIG 1 ist symbolisch ein Schaltgerät 1a mit einem Gehäuse 2 und mit einem elektromagnetischen Auslöser 3 gezeigt. Der elektromagnetische Auslöser 3 ist mit einer Auslösespule 4 versehen, die sich entlang einer gedachten Längsachse LA erstreckt. Die Auslösespule 4 umfasst auf einer Seite einen Auslöseanker 5 und einen mit diesem in Wirkverbindung stehenden Stößel 6. Der Auslöseanker 5 und der Stößel 6 bilden dabei eine Baueinheit. Die Wirkverbindung ist hierbei als kraftschlüssige Verbindung ausgeführt. Alternativ kann die Wirkverbindung auch als form- oder stoffschlüssige Verbindung ausgeführt sein.

Auf der der einen Seite gegenüberliegenden anderen Seite weist die Auslösespule 4 einen Magnetkern 7 auf, wobei dieser im Anschluss an ein ohrenförmiges Zwischenstück 8 in ein Magnetjoch 9 übergeht. Das ohrenförmige Zwischenstück 8 dient unter anderem als Festkontaktträger. Das Magnetjoch 9 erstreckt sich außerhalb der Auslösespule 4 achsparallel zur Längsachse LA in Richtung des Auslöseankers 5.

Der gezeigt Magnetkern 7 ist U-förmig ausgebildet und ragt mit seinem Bodensteg 10 derart in die Auslösespule 4 hinein, dass ein Luftspalt 11 zwischen ihm und dem Auslöseanker 5 gegeben ist.

Seine beiden Schenkel 12a, 12b verlaufen dabei achsparallel zur Längsachse LA. Der Stößel 6 verläuft ebenfalls entlang der Längsachse LA, wobei dieser durch eine zentrisch im Bodensteg 10 eingebrachte Öffnung 13 des Magnetkerns 7 geführt ist. Am Zwischenstück 8 ist ein Spulenende 14 der Auslösespule 4 stoffschlüssig angebracht. Alternativ kann diese Verbindung auch form- oder kraftschlüssig ausgeführt sein. Durch die derartige Ausgestaltung des Magnetkerns 7, kann eine Einsparung eines separaten Magnetkerns bewirkt werden.

Der Auslöseanker 5 steht mit einer Fesselfeder 15 in Wirkverbindung, wobei diese mit ihrem freien Ende 16 an der der Auslösespule 4 zugewandten Seite des Auslöseankers 5 angreift. Die Auslösespule 4, der Auslöseanker 5, der Magnetkern 7, das Zwischenstück 8 und das Magnetjoch 9 sind von einem Leitermaterial, wie beispielsweise Kupfer, Stahl, Aluminium oder einer geeigneten Legierung gebildet. Der Stößel 6 und die Fesselfeder 15 können aus einem leitenden oder auch isolierenden Werkstoff bestehen.

Die Auslösespule 4 ist in einem von ersten Teilen 17a des Gehäuses 2 gebildeten ersten Lager 23a entlang der Längsachse LA geführt. Gleiches gilt für den Auslöseanker 5 und den Stößel 6, die in einem zweiten und dritten Lager 24a bzw. 25a geführt sind, die aus zweiten und dritten Teilen 18a bzw. 19a des Gehäuses 2 bestehen. Darüber hinaus ist das Magnetjoch 9 in einem vierten und fünften Lager 26a bzw. 27a gehaltert, die von vierten und fünften Teilen 20a bzw. 21a des Gehäuses 2 gebildet sind. Gleichermaßen ist die Fesselfeder 15 in einem von sechsten Teilen 22a des Gehäuses 2 gebildeten sechsten Lager 28a gehaltert.

Die als Anformteile des Gehäuses 2 ausgebildeten Lager 23a, 24a und 25a können derart ausgestaltet sein, dass die Bauteile Auslösespule 4, Auslöseanker 5 bzw. Stößel 6 nur abschnittsweise oder voll umfasst sind. Dementsprechend ist der jeweilige radiale Bereich der Bauteile gelagert.

Die Lager 23a, 24a und 25a sind über die gesamte Bauteillänge oder nur abschnittsweise oder mit wiederkehrenden Abschnitten ausbildbar. Letzteres gilt sinngemäß auch für die Lager 26a, 27a und 28a der Bauteile Magnetjoch 9 bzw. Fesselfeder 15. Die Anformteile sind hierbei stoffschlüssig mit dem Gehäuse verbunden und als Spritzguss- oder als Pressteil ausgebildet. Vorteilhaft ist in diesem Zusammenhang die Einsparung einer hier nicht gezeigten Isolierhülse, die zwischen der Auslösespule 4 und dem Auslöseanker 5 anordbar ist. Die Auslösespule 4 ist demnach sozusagen "freitragend" im Gehäuse 2 angeordnet.

Durch die Verwendung einer leichtmontierbaren Fesselfeder 15 in Form einer Blattfeder an Stelle einer Druck- oder Schenkelfeder zum Zeitpunkt der Endmontage, kann zum einen eine Reduzierung der Typenvielfalt der Baugruppen und zum anderen eine Kostenreduzierung erzielt werden. Dieser Vorteil entsteht unter anderem dadurch, dass die Fesselfeder 15 erst bei der Endmontage des Schaltgeräts 1a,1b eingesetzt wird und dadurch über die jeweilige Ausführungsvariante entscheidet.

Das in FIG 2 gezeigte weitere Schaltgerät 1b unterscheidet sich vom Schaltgerät 1a gemäß FIG 1 dadurch, dass zumindest eines der Lager 23b, 24b und 25b als separates Gehäuseteil ausgebildet und im Gehäuse 2 ortsveränderlich anordbar ist. Gleiches gilt für die Lager 26b, 27b und 28b.

Die ortsveränderliche Anordbarkeit ist beispielsweise durch einen Steckmechanismus 29 gegeben. Der Steckmechanismus 29 weist dabei Bolzen 30 und als Gegenstück an unterschiedlichsten Stellen im Gehäuse 2 eingebrachte Ausnehmungen 31 auf. Die zweiten Teile 18b des Lagers 24b können hierbei an verschiedensten Stellen im Gehäuse 2 positioniert werden. Die Positionierung kann ggf. auch mittels eines Verschiebemechanismus erzielt werden, bei dem ein Nut- und Federsystem zugrunde liegt. Übliche, aus dem Stand der Technik geläufige, Äquivalente erfüllen ebenfalls die Funktion der ortsveränderlichen Anordbarkeit.

Die beiden nachstehenden Abschnitte bezieht sich gleichermaßen auf die Figuren 1 und 2.

Die Lager 23a bis 28b weisen eine reibungsverringernde Oberfläche auf und sind im allgemeinen in zwei Gehäuseschalen angeordnet, welche zum Gehäuse 2 zusammengefügt werden. Das Gehäuse 2 kann auch einstückig mit einer entsprechenden Öffnung zur Einführung der Bauteile und -gruppen versehen sein. Zur Bildung des Gehäuses 2 kommt ein Isolierstoff zum Einsatz. Unter Isolierstoff wird im aller Regel ein Kunststoff, insbesondere ein Duro- oder Thermoplast, verstanden. Ein Duroplast erweist dabei eine besonders gute thermische Stabilität, wobei sich ein Thermoplast durch eine feinere Ausgestaltungsmöglichkeit auszeichnet.

Die Art der Ausgestaltung, Anordnung und Ausführung der vorab dargelegten Idee zur Lagerung verschiedener Bauteile und -gruppen kann in einer gleichen oder abgewandelten Ausführung bei einem Leitungsschutz-, Motorschutz- oder Leistungsschalter zum Einsatz kommen. Gleichermaßen ist dies auch auf ein elektromagnetisches Schalt- oder Reiheneinbaugerät, wie z.B. einen Schütz oder ein Relais übertragbar. Von Vorteil ist hierbei, dass eine Baugruppenmontage zum kompletten elektromagnetischen Auslöser 3 entfällt. Zugleich übernehmen die Lager 23a-28b vollständig oder teilweise die Aufgabe einer Zentrierung, Führung und Lagerung.

Die Ausführungsvariante gemäß FIG 1 eignet sich besonders für ein elektromechanisches oder elektromagnetisches Schaltgerät, welches ein eingeschränktes Typenspektrum aufweist. Im Gegensatz dazu kann die Ausführungsvariante gemäß FIG 2 auch für derartige Schaltgeräte mit einem umfangreichen Typenspektrum verwendet werden.

## Patentansprüche

1. Schaltgerät (1a,1b) mit einem Gehäuse (2) und mit einem elektromagnetischen Auslöser (3), der eine Auslösespule (4), einen Auslöseanker (5) und einen mit diesem in Wirkverbindung stehenden Stößel (6) aufweist, wobei die Auslösespule (4) den Auslöseanker (5) und den Stößel (6) umfasst und endseitig einen Magnetkern (7) aufweist, der in ein Magnetjoch (9) übergeht,
**dadurch gekennzeichnet, dass**
die Auslösespule (4) und/oder der Auslöseanker (5) und/oder der Stößel (6) in von Teilen (17a,17b,18a,18b bzw. 19a,19b) des Gehäuses (2) gebildeten Lagern (23a,23b,24a,24b bzw. 25a,25b) geführt, zentriert und gelagert sind.

2. Auslöser nach Anspruch 1,
**dadurch gekennzeichnet, dass**
das die Lager (23a-28b) als Anformteil des Gehäuses (2) ausgebildet sind.

3. Auslöser nach einem der Ansprüche 1 oder 2,
**dadurch gekennzeichnet, dass**
zumindest eines der Lager (23a-28b) als separates Gehäuseteil ausgebildet und im Gehäuse (2) ortsveränderlich anordbar ist.

4. Auslöser nach einem der vorhergehenden Ansprüche,
**dadurch gekennzeichnet, dass**
das Gehäuse (2) aus zwei Gehäuseschalen besteht.

5. Auslöser nach einem der vorhergehenden Ansprüche,
**dadurch gekennzeichnet, dass**
das Gehäuse (2) aus Isolierstoff ist.

6. Auslöser nach Anspruch 1,
**dadurch gekennzeichnet, dass**
der Magnetkern (7), ein Zwischenstück (8) und das Magnetjoch (9) als einstückige Baueinheit ausgebildet sind.

## Claims

1. Switching device (1a, 1b) having a housing (2) and having an electromagnetic release (3) which has a tripping coil (4), a tripping armature (5) and a plunger (6) which is operatively connected to said tripping armature, the tripping coil (4) surrounding the tripping armature (5) and the plunger (6), and having a magnet core (7) at one end which merges with a magnet yoke (9), **characterized in that** the tripping coil (4) and/or the tripping armature (5) and/or the plunger (6) are guided, centred and mounted in bearings (23a, 23b, 24a, 24b and 25a, 25b, respectively) formed by parts (17a, 17b, 18a, 18b and 19a, 19b, respectively) of the housing (2).

2. Release according to Claim 1, **characterized in that**, the bearings (23a-28b) are in the form of attachments to the housing (2).

3. Release according to either of Claims 1 or 2, **characterized in that** at least one of the bearings (23a-28b) is in the form of a separate housing part and can be arranged in the housing (2) such that it can be moved.

4. Release according to one of the preceding claims, **characterized in that** the housing (2) comprises two housing shells.

5. Release according to one of the preceding claims, **characterized in that** the housing (2) is made of insulating material.

6. Release according to Claim 1, **characterized in that** the magnet core (7), an intermediate piece (8) and the magnet yoke (9) are in the form of an integral unit.

## Revendications

1. Commutateur (1a, 1b) avec un boîtier (2) et avec un déclencheur électromagnétique (3), qui comporte une bobine de déclenchement (4), un induit de déclenchement (5) et une tige (6) coopérant avec cet induit de déclenchement, la bobine de déclenchement (4) entourant l'induit de déclenchement (5) et la tige (6) et comportant à une extrémité un noyau magnétique (7) qui se transforme en une culasse magnétique (9),
**caractérisé par le fait que** la bobine de déclenchement (4) et/ou l'induit de déclenchement (5) et/ou la tige (6) sont guidés, centrés et logés dans des supports (23a, 23b, 24a, 24b respectivement 25a, 25b) formés par des parties (17a, 17b, 18a, 18b respectivement 19a, 19b) du boîtier (2).

2. Déclencheur selon la revendication 1,
**caractérisé par le fait que** les supports (23a à 28b) sont conçus comme des pièces formées d'un seul tenant sur le boîtier (2).

3. Déclencheur selon l'une des revendications 1 ou 2,
**caractérisé par le fait qu'**au moins l'un des supports (23a à 28b) est conçu comme une pièce séparée du boîtier et peut être agencé déplaçable dans le boîtier (2).

4. Déclencheur selon l'une des revendications précédentes,
**caractérisé par le fait que** le boîtier (2) est constitué de deux coques de boîtier.

5. Déclencheur selon l'une des revendications précédentes,
**caractérisé par le fait que** le boîtier (2) est en un matériau isolant.

6. Déclencheur selon la revendication 1,
**caractérisé par le fait que** le noyau magnétique (7), une pièce intercalaire (8) et la culasse magnétique (9) sont conçus comme une unité modulaire d'un seul tenant.
